# FASCICULE DE BREVET EUROPEEN

(11) **EP 0 051 508 B1**
(45) Date de publication et mention de la délivrance du brevet: **24.10.1984**
(21) Numéro de dépôt: 81401576.4
(22) Date de dépôt: 13.10.1981
(51) Int. Cl.: C11D 3/395

(54) **Compositions de blanchiment**
Bleichmittelzusammensetzungen
Bleaching compositions

(30) Priorité: 24.10.1980 FR 8022754
(43) Date de publication de la demande: 12.05.1982
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Malafosse, Jean, F-38360 Sassenage (FR)
(74) Mandataire: Bouton Neuvy, Liliane

## Description

La présente invention concerne des compositions de blanchiment.

Les agents de blanchiment générateurs d'oxygène actif liquide tel le peroxyde d'hydrogène ou solides tels les persels comme le perborate de sodium, ne se décomposent à vitesse suffisamment rapide pour être compatible avec un procédé de blanchiment, qu'à une température supérieure à 70°C.

Or les lessives ménagères à température modérée sont un sujet à l'ordre du jour lié au problème d'économie d'énergie. De plus, la mise en oeuvre, en machine à laver, d'un procédé de blanchiment efficace à une température inférieure à 60°C, présente un certain nombre d'avantages. Dans le cas des tissus en coton, on constate une moindre dégradation de la cellulose, et en conséquence une diminution de l'usure du linge. Ob observe un blanchiment amélioré des tissus synthétiques ou des articles textiles traités par un apprêt assurant leur infroissabilité et leur repassage permanent, et qui ne peuvent pas supporter une température supérieure à 60°C. Le blanchiment à température modérée diminue le risque d'attaque des colorants ou de leurtransfert d'un tissu sur l'autre. Ce type de blanchiment est également en faveur de la lutte contre la pollution par abaissement de la teneur en polyphosphates des eaux de rejets. On sait que, en général, les poudres à laver contiennent jusqu'à 40% de polyphosphates dont le rôle est la séquestration du calcium Ca⁺⁺ des eaux dures pour éviter une incrustation dans les fibres textiles. Or, cette incrustation est due à la précipitation du carbonate de calcium; cependant si la température reste inférieure à 60°C, la vitesse de transformation de HC0₃- en C0₃⁼ diminue et, par suite, la précipitation du carbonate de calcium diminue. Aussi, l'utilisation des poudres à laver à température inférieure à 60°C pourrait réduire leur teneur en polyphosphate et donc ce genre de pollution des eaux qui entraîne l'eutrophication de lacs et rivières.

Un grand nombre de molécules ont été étudiées et proposées comme activeurs des composés générateurs d'oxygène actif. Le brevet français n° 1 232 554 décrit l'utilisation d'acylamides organiques, notamment d'acétyl amide organique. Parmi ces dérivés acétylés des amines aromatiques, le tétracétyléthylène diamine: (CH₃CO)₂ N - (CH₂)₂ -N(COCH₃)₂ ou TAED, mentionné dans le brevet français n° 1 258 675, entre actuellement dans la composition de poudres à laver commerciales.

On connaît également par le brevet français n° 2 340 371, un procédé d'activation d'un agent de blanchiment à base de peroxyde, dans lequel on incorpore à un milieu aqueux: un agent de blanchiment à base de peroxyde, de la cyanamide et/ou une cyanamide métallique en quantité propre à activer le peroxyde, et facultativement un composé de métal du groupe Il A, et on maintient le milieu aqueux dans un état alcalin, facultativement en y incorporant un tampon, avec la condition que si le constituant (b) est la cyanamide et si le constituant (c) est absent, on maintient le milieu aqueux à un pH supérieur à 7,5.

On a trouvé une nouvelle classe de composés portant le groupement amidine relativement simples de fabrication, plus économique notamment que celle de la molécule de tétracétyléthylène diamine, dotés d'intéressantes capacités d'activation des générateurs d'oxygène actif.

Cette classe de composés qui améliore l'efficacité, à température ordinaire ou modérée, des agents de blanchiment liquides ou solides, tels le peroxyde d'hydrogène, les perborates alcalins telle perborate de sodium et les percarbonates alcalins telle percarbonate de sodium, portant le groupement amidine, est représentée par la formule générale dans laquelle B désigne un atome d'hydrogène, un halogène, un radical alkyle, aryle, alkylaryle, cycloalkyle, oxyalkyle, tel 0 - CH₃, un radical thioalkyle, tel S - CH₃, un radical acyle, tel -CO - CH₃, un radical acide minéral tel S0₃H, un radical organominéral tel CH₂PO₃H₂; R₁, R₂ et R₃ désignent un atome d'hydrogène, un radical alkyle, aryle, alkylaryle, cycloalkyle ou acyle, tel acétyle -CO-CH₃.

Les amidines sont en général des bases fortes, stables sous forme d'un sel d'acide minéral ou organique, dans la formule I, HA symbolise un monoacide minéral ou organique; H représente le proton et A un anion monovalent; éventuellement un polyacide peut être lié à une ou plusieurs molécules d'amidine.

Les haloformamidines sous forme libre ou d'un sel d'acide, représentées par la formule: dans laquelle X est un halogène, notamment le chlore et le brome, HA désignant un acide minéral ou organique, constituent un groupe d'acitvateurs particulièrement intéressants du peroxyde d'hydrogène ou des composés solides libérant du peroxyde d'hydrogène à température modérée.

La chloroformamidine est dotée d'une grande capacité d'activation; elle peut se présenter sous forme de chlorhydrate ou de nitrate, mais on note l'intérêt pratique des dérivés sulfurique et phosphorique beaucoup plus stables. Ces amidines présentent l'avantage d'être plus actifs que le tétracétyléthylène diamine (TAED), plus facilement manipulables que la cyanamide CN₂H₂ et beaucoup plus solubles que la cyanamide calcique CaCN₂.

D'autres haloformamidines, sous forme libre ou de sels d'acides minéraux et organiques,tel la bromo- formamidine sont douées aussi d'une forte capacité d'activation; la formamidine H-C (=NH)NH₂; l'acétamidine H₃C--C(-NH)NH₂; la méthyl isothiourée CH₃S-C(=NH)-NH₂, sont aussi des activateurs du perborate. Les sels des haloformamidines peuvent être employés seuls à l'état pur ou en mélange.

Il a été montré par la demande de brevet français n° 2 340 371 que la cyanamide H₂N - C s N et les sels alcalins ou alcalino-terreux, sont aussi de très bons activeurs de blanchiment des composés per- oxygénés. Du fait de leur poids moléculaire très bas, on obtient une efficacité équivalente à celle du TAED en utilisant, avec ces produits, des doses trois fois inférieures.

Mais l'emploi de ces composés peut présenter des inconvénients sérieux car, dans le cas des tissus de coton, ils provoquent une forte degradation de la fibre de cellulose; de plus, comme le fait le TAED, ils sont relativement aggressifs vis-à-vis de certains colorants particulièrement fragiles; enfin, certains sont assez difficilement manipulables comme la cyanamide H₂N - CN ou peu solubles dans l'eau comme ses sels de Ca⁺⁺ ou Mg⁺⁺.

Un autre inconvénient de la fonction cyanamide est que les activeurs de cette classe voient leur efficacité fortement diminuée quand le bain de blanchiment contient comme impuretés des cations des métaux de transition notamment les cations Fe³⁺ et Cᵤ₂₊.

Pour les activeurs contenant la fonction amidine, ces effets secondaires sont très diminués sinon totalement annulés.

En particulier le sulfate de chloroformamidine (SCF) est l'activeur de la série qui allie une très bonne activité à un minimum d'effets secondaires.

Il est généralement admis que les sels d'haloformamidines, notamment le chlorure de chloroformamidine, se comportent en solution aqueuse comme des générateurs de cyanamide; si tel était le cas, en blanchiment à température modérée, l'utilisation de ces sels entraînerait les mêmes effets secondaires vis-à-vis de la dégradation de la cellulose. Or, il a été en évidence que ces effets sont fortement diminués surtout dans le cas du sulfate de chloroformamidine.

D'autre part, il a été montré que la fonction amidine a par elle-même une certaine activité. On peut en conclure que le mécanisme de l'activation de l'oxygène peroxydique induite par les sels d'haloformamidines serait différent de celui de la cyanamide, et que dans ce cas, ces produits ne se conduisent pas en générateurs de cyanamide. L'activité de la fonction amidine serait accrue par la substitution, sur le carbone porteur des groupements amines et imines, d'un élément fortement électro-négatif tel chlore ou brome.

L'invention a pour objets:
Une composition de blanchiment stable formée d'un agent de blanchiment apte à libérer de l'oxygène actif et d'une amidine représentée par la formule 1, en quantité suffisante pour ectiver ledit agent de blanchiment.

Une composition de blanchiment solide stable constituée par l'association d'un dérivé solide pulvérulent et soluble dans l'eau, libérant du peroxyde d'hydrogène en solution aqueuse alcaline, telle perborate de sodium, le percarbonate de sodium, le per- pyrophosphate, le persilicate, le peroxyde d'urée, et tous les hydroperoxydates minéraux ou organiques et d'une amidine issue de la classe de composés représentée par la formule 1 en quantité suffisante pour activer la libération de l'oxygène actif à température modérée.

Une composition de blanchiment liquide stable constituée par du peroxyde d'hydrogène et une amidine selon la formule I, en quantité nécessaire à l'activation du peroxyde d'hydrogène à température modérée.

Les compositions de blanchiment activées par une amidine peuvent être utilisées dans le blanchiment de toute substance blanchissable au moyen d'un composé apte à libérer de l'oxygène actif.

Les compositions de blanchiment selon l'invention sont spécialement adaptées au blanchissage ménager et industriel des fibres naturelles, artificielles et synthétiques à température modérée. Dans ces cas de blanchissage, les compositions de l'invention sont employées conjointement avec des détergents ou détersifs, telle une poudre à laver du commerce exempte d'agent de blanchiment.

Il est donné ci-après des exemples qui illustrent non limitativement les propriétés d'activation des amidines selon l'invention.

La capacité d'activation de ces molécules vis-à-vis du peroxyde d'hydrogène ou de composés solides libérant du peroxyde d'hydrogène en solution aqueuse alcaline, est mise en évidence par des essais de blanchiment à 30 et 60°C dans un appareil commercialisé sous la marque Terg-O-Tometer.

On met en oeuvre trois méthodes d'essais:
a) Dans la première, on utilise six carrés de coton de 10 cm de côté: deux sont salis par une infusion de thé, deux par une infusion de café, deux par du vin rouge; on les immerge dans un bain de lavage porté à la température de l'essai. Le bain de lavage dont le pH est compris entre 9 et 10,5 contient une poudre à laver du commerce sans agent de blanchiment, du perborate de sodium à raison de 1, 5 g/1 à titre d'agent de blanchiment et éventuellement un agent d'activation; on ajoute éventuellement du carbonate de sodium pour maintenir le pH à une valeur convenable. Le lavage sous agitation dure 40 min; après rinçage, essorage et repassage, on mesure le degré de blanc à l'aide d'un appareil commercialisé sous la marque ERELPHO.

On exprime le résultat en % moyen d'enlèvement des taches de vin, thé, café, calculé selon la formule dans laquelle
DL : d° de blanc du tissu lavé
DB : d° de blanc du tissu non sali
DS : d° de blanc du tissu sali

on mesure aussi la consommation d'oxygène actif.

b) On a utilisé une deuxième méthode plus rapide dans laquelle on utilise dans chaque essai six carrés de coton sali par une infusion de thé; après essai comme décrit ci-dessus, on compare les degrés de blanc mesurés à l'aide d'un appareil commercialisé sous la marque Electro synthèse muni d'un filtre bleu; on dissout les divers constituants du mélange dans une solution tampon à base d'hydroxyde et de bicarbonate de sodium.
c) Dans la troisième méthode, on utilise les mêmes salissures que dans la première et la même solution tampon et mesure du degré de blanc que dans la deuxième.

### Exemple 1 - Fonction amidine

On mesure la capacité d'activation de la fonction amidine sous forme de chlorhydrate d'acétamidine selon le protocole d'essais décrit sauf que la mesure de la blancheur est effectuée avec un appareil Elec- trosynthèse et le résultat exprimé en degrés de blanc et non en pourcentage d'enlèvement des taches; on obtient les résultats du tableau ci-après qui montrent un effet d'activation significatif de la fonction amidine à 60°C.

### Exemple 2

On compare à 30 et 60°C le pourcentage d'enlèvement des taches obtenues selon le protocole d'essai (a) en utilisant comme activeur le chlorhydrate de chloroformamidine (CCF) et le tétraacétyl éthylène diamine (TAED). Les résultats sont regroupés dans le tableau ci-dessous, OA = oxygène actif.

On en déduit que, à condition d'opérer à un pHde l'ordre de 9,7, l'addition de 0,3 g de chlorhydrate de chloroformamidine est équivalente à celle de 0,6 de TAED.

### Exemple 3

Avec la méthode d'essai (b) on compare les degrés de blanc sur taches de thé avec diverses amidines; on obtient les résultats du tableau 2 ci-dessous.

Dans la première colonne du tableau ci-dessus, le groupement amidine est désigné par Am.

On constate que, mis à part l'acétate de formamidine (n 6) qui est assez peu actif, toutes les autres amidines essayées sont efficaces. Ceci met bien en évidence l'effet activeur de ce groupement; cet effet peut être modifié par substitution; la substitution du carbonate porteur des groupements imino et amino par un élément électronégatif tel que le chlore, renforce l'efficacité d'activation de la molécule; c'est le cas de la chloroformamidine.

### Exemple 4

Selon le protocole d'essai (c) on évalue l'efficacité du chlorhydrate d'acétamidine par mesure du degré de blanc après lavage; on obtient les résultats ci-dessous.

Les résultats de cet essai, plus sévères que le précédent, confirment l'effet positif de la fonction amidine à 60°C.

### Exemple 5

On examine l'effet d'activation du sulfate de chloroformamidine (SCF) en utilisant le même protocole d'essais que dans l'exemple 2. On obtient les résultats du tableau ci-dessous.

Pour obtenir une efficacité de blanchiment comparable à celle obtenue avec 0,6 g de TAED. il faut utiliser à 30°C environ 0,4 de SCFet à 60°C seulement 0,2 g.

### Exemple 6 Effet sur la cellulose

On utilise un appareil commercialisé sous la marque «AHIBA» dans les conditions suivantes:

(dont 30 min pour monter à 90°C)
(dont 20 min pour monter à 60°C)

On rince en eau tiède entre chaque lavage.

On effectue ainsi une succession de 10 lavages à 60°C et 90°C puis on mesure le degré de polymérisation de la cellulose (DP).

On obtient les résultats du tableau suivant dans lequel on indique, d'une part, le DP résiduel après 10 lavages à 60°C et d'autre part, le DP résiduel après 10 lavages à 90°C.

Le DP initial du tissu désigné commercialement sous la référence EMPA 301 (S27) est de 2000.

On constate que le sulfate de chloroformamidine (SCF) employé à la dose où il a une bonne efficacité d'activeur, n'entraîne qu'une faible diminution du degré de polymérisation de la cellulose; à la même dose, les sels de sodium et de calcium de la cyanamide provoquent une dégradation beaucoup plus élevée.

### Exemple 7 Effet sur les colorants

Cet essai particulier a été réalisé dans le but de reproduire l'action que pourrait avoir un dépôt de lessive dans un pli de tissu lorsqu'on effectue un lavage par trempage.

Les mélanges lessiviels, qui ne diffèrent que par la nature et la quantité d'activeur sont placés à l'intérieur de petits sacs de dimensions identiques confectionnés avec chacun des tissus teints à tester. Ces sacs sont introduits dans un bécher contenant deux litres d'eau à 50°C, et maintenus en immersion pendant deux heures; après ce temps, la température du bain est de 40°C environ; ensuite, les petits sacs sont décousus et les tissus rincés et séchés; on évalue alors qualitativement la dégradation des colorants par rapport au témoin traité de la même façon mais par un mélange lessiviel sans activeur.

Les échantillons de tissus teints utilisés sont:
- turquoise réactif: tissu coton teint avec le colorant commercialisé sous la marque bleu réaction FGL
- bleu phtalogène: maille coton teint avec le colorant commercialisé sous la marque bleu phtalogène IF3 GK
- brun réactif: tissus de coton teint avec le colorant commercialisé sous la marque trichromie en Rémazol.

Les quantités mises en oeuvre dans chaque essai sont:
lessive 6 g
perborate 1 g
activeur 0,4 g dans le cas de SCF et TAED
0,2 g dans le cas des cyanamides calcique ou mo- nosodique.

On constate qu'aucune des compositions utilisées n'a provoqué de dégradation du bleu phtalogène.

Le tissu teint par Turquoise réactif et ayant contenu le mélange activé par CaCN_{z} présente quelques petits points blancs après essais.

Le brun réactif est plus sensible que les deux précédents mais la couleur du tissu qui a contenu le mélange de lessive et de perborate sans activeur n'est pas modifiée; le sulfate de chloroformamidine n'a entraîné qu'un affaiblissement de la coloration qui est restée uniforme et sans auréole; la cyanamide mono- sodique entraîne un affaiblissement plus marqué de la couleur et la formation d'auréoles et de taches assez diffuses et peu visibles; le tissu du sac ayant contenu CaCN₂ est marqué d'une multitude de petites taches jaunes; c'est le TAED qui dégrade le plus fortement ce colorant: les tissus ayant contenu cet activeur ont pris des colorations non uniformes brun clair tirant sur le jaune.

## Revendications

1. Composition de blanchiment stable constituée par un agent de blanchiment apte à libérer de l'oxygène et un activeur introduit en quantité suffisante pour activer ledit agent de blanchiment, caractérisée en ce que ledit activeur est une amidine représentée par la formule: dans laquelle:
B est l'hydrogène, un halogène, un radical alkyle, aryle, alkylaryle, cycloalkyle, thioalkyle, oxyalkyle, acyle, acide minéral tel S0₃H ou organominéral;
Rᵢ, R₂, R₃ désignent l'hydrogène, un radical alkyle, aryle, alkylaryle, cycloalkyle ou acyle;
HA symbolise un monoacide minéral ou organique ou la partie équivalente d'un polyacide.

2. Composition de blanchiment stable selon la revendication 1, caractérisée en ce que l'amidine est choisie dans la classe des haloformamidines représentée par la formule X - C ( = NH) - NH2, HA dans laquelle X est un halogène.

3. Composition de blanchiment stable selon la revendication 2, caractérisée en ce que l'amidine choisie parmi le groupe des haloformamidines est constituée par la chloroformamidine, sous forme de chlorure, nitrate, sulfate ou phosphate seul ou en mélange.

4. Composition de blanchiment stable selon la revendication 2, caractérisée en ce que l'amidine introduite en quantité suffisante pour activer l'agent de blanchiment est constituée par le sulfate de chloroformamidine

5. Composition de blanchiment solide stable constituée par l'association d'un dérivé solide pulvérulent et soluble dans l'eau, libérant du peroxyde d'hydrogène en solution aqueuse alcaline et d'une amidine selon une quelconque des revendications 1 à 4, en quantité suffisante pour activer la libération du peroxyde d'hydrogène à température ordinaire ou modérée.

6. Composition de blanchiment solide stable selon la revendication 5, caractérisée en ce que l'agent de blanchiment est le perborate de sodium.

7. Composition de blanchiment liquide stable constituée par du peroxyde d'hydrogène et une amidine selon une quelconque des revendications 1 à 4.

8. Composition de blanchiment solide stable selon une des revendications 5 ou 6, caractérisée en ce qu'elle contient en outre des détergents ou détersifs.

## Patentansprüche

1. Stabile Bleichmittelzusammensetzung, bestehend aus einem Bleichmittel, das in der Lage ist, Sauerstoff freizusetzen, und einem Aktivator, der in ausreichender Menge eingeführt ist, um das Bleichmittel zu aktivieren, dadurch gekennzeichnet, dass der Aktivator ein Amidin der formel ist, in der:
B ein Wasserstoffatom, ein Halogenatom, ein Alkyl-, Aryl-, Alkylaryl-, Cycloalkyl-, Thioalkyl-, Oxyalkyl-, Acyl-, Mineralsäure-, wie S0₃H-, oder organomineralischer Rest ist;
Ri, R₂ und R₃ jeweils ein Wasserstoffatom, einen Alkyl-, Aryl-, Alkylaryl-, Cycloalkyl- oder Acylrest bedeuten und
HA eine mineralische oder organische Monosäure oder den äquivalenten Teil einer Polysäure symbolisiert.

2. Stabile Bleichmittelzusammensetzung nach Anspruch 1, dadurch gekennzeichnet, dass das Amidin aus der Klasse der Halogenformamidine der Formel X - C (= NH) - NH₂, HA ausgewählt ist, worin X ein Halogen ist.

3. Stabile Bleichmittelzusammensetzung nach Anspruch 2, dadurch gekennzeichnet, dass das aus der Gruppe der Halogenformamidine ausgewählte Amidin aus Chloroformamidin in der Form des Chlorids, Nitrats, Sulfats oder Phosphats alleine oder im Gemisch miteinander besteht.

4. Stabile Bleichmittelzusammensetzung nach Anspruch 2, dadurch gekennzeichnet, dass das Amidin, das in ausreichender Menge eingeführt ist, um das Bleichmittel zu aktivieren, aus dem Chloroformamidinsulfat besteht.

5. Feste stabile Bleichmittelzusammensetzung, bestehend aus einer Kombination eines festen pulverförmigen und wasserlöslichen Derivates, das in wässriger alkalischer Lösung Wasserstoffperoxid freisetzt, und eines Amidins nach einem der Ansprüche 1 bis 4 in ausreichender Menge, um bei normaler oder milder Temperatur die Freisetzung des Wasserstoffperoxids zu aktivieren.

6. Feste stabile Bleichmittelzusammensetzung nach Anspruch 5, dadurch gekennzeichnet, dass das Bleichmittel Natriumperborat ist.

7. Flüssige stabile Bleichmittelzusammensetzung, bestehend aus Wasserstoffperoxid und einem Amidin nach einem der Ansprüche 1 bis 4.

8. Feste stabile Bleichmittelzusammensetzung nach einem der Ansprüche 5 oder 6, dadurch gekennzeichnet, dass sie ausserdem Detergentien enthält.

## Claims

1. Stable bleaching composition consisting of a bleaching agent able to release oxygen and an activator introduced in a sufficient amount to activate the said bleaching agent, characterized in that the said activator is an amidine of the formula wherein:
B is hydrogen, a halogen, an alkyl, aryl, alkylaryl, cycloalkyl, thioalkyl, oxyalkyl, acyl, mineral acid, such as S0₃H, or organomineral radical;
R_{1'} R₂ and R₃ are hydrogen, an alkyl, aryl, alkylaryl, cycloalkyl or acyl radical; and HA symbolizes a mineral or organic monoacid or the equivalent part of a polyacid.

2. Stable bleaching composition according to claim 1, characterized in that the amidine is selected from the class of haloformamidines having the formula X - C (= NH) - NH₂, HA, wherein X is a halogen.

3. Stable bleaching composition according to claim 2, characterized in that the amidine selected from the group of the haloformamidines consists of chloroformamidine in the form of the chloride, nitrate, sulfate or phosphate solely or in admixture.

4. Stable bleaching composition according to claim 2, characterized in that the amidine introduced in an amount sufficient to activate the bleaching agent consists of chloroformamidine sulfate

5. Solid stable bleaching composition consisting of the combination of a solid pulverulent and watersoluble derivatives releasing hydrogenperoxide in an aqueous alkaline solution and of an amidine according to one of the claims 1 to 4 in an amount sufficient to activate the release of hydrogenperoxide at normal or moderate temperature.

6. Solid stable bleaching composition according to claim 5, characterized in that the bleaching agent is sodium perborate.

7. Liquid stable bleaching composition consisting of hydrogen peroxide and an amidine according to one of the claims 1 to 4.

8. Solid stable bleaching composition according to one of the claims 5 or 6, characterized in that it contains additionally detergents.
